# EUROPÄISCHE PATENTSCHRIFT

(11) **EP 0 506 929 B1**
(45) Veröffentlichungstag und Bekanntmachung des Hinweises auf die Patenterteilung: **19.04.1995**
(21) Anmeldenummer: 91919142.9
(22) Anmeldetag: 09.11.1991
(51) Int. Cl.: B08B 3/02, A47L 11/34, B24C 3/06

(54) **VORRICHTUNG ZUM ENTLACKEN VON LACKIERTEN OBERFLÄCHEN**
DEVICE FOR REMOVING PAINT FROM PAINTED SURFACES
DISPOSITIF POUR LE DECAPAGE DE SURFACES VERNIES

(30) Priorität: 07.12.1990 DE 4039092
(43) Veröffentlichungstag der Anmeldung: 07.10.1992
(73) Patentinhaber: Deutsche Lufthansa AG, 50679 Köln (DE)
(72) Erfinder: KAEMPF, Reinhold, D-2000 Hamburg 71 (DE)
(74) Vertreter: Selting, Günther, Dipl.-Ing.
(86) Internationale Anmeldenummer: EP9102126
(87) Internationale Veröffentlichungsnummer: WO9210313

(56) Entgegenhaltungen:
- EP-A- 0 382 085
- DE-A- 2 839 143
- DE-A- 3 834 896
- FR-A- 2 476 528
- US-A- 2 846 822
- US-A- 3 624 668
- US-A- 4 524 550

## Beschreibung

Die Erfindung betrifft eine Vorrichtung der im Oberbegriff des Patentanspruchs 1 angegebenen Art.

Zum Entlacken von Oberflächen verwendet man in der Regel Lösungsmittel, die den Lack anlösen oder zum Quellen bringen. Anschließend wird der Lack durch mechanische Behandlung entfernt. Die Anwendung von Lösungsmitteln führt zu einer großen Umweltbelastung. Die sich mit dem Lösungsmittel vermischenden Chromate sind schwierig aus dem Lösungsmittel zu entfernen. Außerdem verdampft ein erheblicher Anteil des Lösungsmittels in die Atmosphäre hinein.

Es ist bekannt, einen Luftstrahl, der Abrasivstoffe enthält, gegen die lackierte Oberfläche zu richten. Die Abrasivstoffe können Kunststoffgranulate, Glaskugeln, Nußschalensplitter oder CO₂-Eiskristalle sein. Derartige abrasive Verfahren haben den Nachteil, daß nicht nur der Lack entfernt, sondern auch die darunterliegende Fläche beschädigt wird. Insbesondere wenn diese Fläche aus faserverstärktem Kunststoff besteht, besteht die Gefahr, daß die Verstärkungsfasern durch das Bestrahlen mit Abrasivmitteln freigelegt werden, so daß die zu entlackende Oberfläche ernsthaft beschädigt wird.

Eine Vorrichtung nach dem Oberbegriff des Patentanspruchs 1 ist bekannt aus EP-A-0 382 085. Diese Vorrichtung weist mit Preßwasser beaufschlagte Spritzdüsen auf, die um eine Drehachse drehbar gelagert und antreibbar sind. Die Spritzdüsen sind derart schräg gegen die Gehäuseöffnung gerichtet, daß beim Austritt des Spritzwassers eine Kraftkomponente entsteht, die den Düsenkranz um seine Achse dreht. Der Düsenkranz ist mit einem Schaufelrad verbunden, das aus von der Nabe des Düsenkranzes abstehenden Flügeln besteht, welche gegenüber den Spritzdüsenöffnungen in das Gehäuseinnere zurückversetzt sind. Bei einer derartigen Vorrichtung besteht das Problem des sofortigen Abführens des Spritzwassers von der zu behandelnden Fläche, damit das Spritzwasser nicht auf einen dämpfenden Wasserfilm auftrifft.

Der Erfindung liegt die Aufgabe zugrunde, eine Vorrichtung zum Entlacken von lackierten Oberflächen mit Flüssigkeitsstrahlen zu schaffen, bei der die Strahlwirkung nicht durch eine auf der Oberfläche gebildete Flüssigkeitsschicht behindert wird.

Die Lösung dieser Aufgabe erfolgt erfindungsgemäß mit den Merkmalen des Patentanspruchs 1.

Die erfindungsgemäße Vorrichtung enthält einen Rotorkopf mit mindestens einer Düse, aus der ein Flüssigkeitsstrahl mit hohem Druck austritt. Der Rotorkopf wird durch den Druck des Flüssigkeitsstrahls bzw. durch dessen Rückstoß in Drehung versetzt, so daß eine separate Dreheinrichtung am Gehäuse nicht erforderlich ist. Durch die Rotation des Rotorkopfes und der daran angeordneten Düsen erfolgt eine periodische Druckbeaufschlagung der einzelnen Stellen der Oberfläche von etwa 150 bis 220 Hz. Infolge des Auf- und Abschwellens dieser Druckbelastung wird der Kohäsionsdruck des Lackes überwunden und der Lack splittert von der Oberfläche ab. Dadurch kann sowohl der Decklack als auch die Grundierung (primer) abgelöst werden. Der Rotorkopf befindet sich im Innern des Gehäuses, dessen Öffnung durch die zu behandelnde Oberfläche geschlossen ist. Das Gehäuse umschließt somit den Behandlungsraum vollständig. Es kann von Hand oder durch eine geeignete Bewegungsvorrichtung über die zu behandelnde Oberfläche geführt werden, so daß eine fortschreitende Behandlung größerer Flächen möglich ist. Durch das geschlossene Gehäuse wird verhindert, daß unkontrolliert Flüssigkeit in die Umgebung geschleudert wird. Außerdem wird die Lärmbelastung vermindert. Die Flüssigkeit und die von der Oberfläche abgelösten Lackstoffe werden von dem Flügelrad aus dem Gehäuse heraus abgefördert. Das Flügelrad bildet eine im Gehäuseinneren angeordnete Fliehkraftpumpe, die den aus der Düse austretenden Strahl nicht behindert und die Suspension unmittelbar nach deren Entstehen aus dem Gehäuse entfernt. Dadurch ist gewährleistet, daß die Flüssigkeitsstrahlen nicht durch eine auf der Oberfläche befindliche Flüssigkeitsschicht behindert werden.

Die erfindungsgemäße Vorrichtung benötigt lediglich einen Anschluß für Druckfluid am Gehäuse und keine zusätzlichen Antriebe oder Versorgungsleitungen. Die Vorrichtung ist daher leicht über die zu behandelnde Oberfläche zu bewegen.

Die Vorrichtung eignet sich insbesondere zum Entlacken von Oberflächen, die aus Metall oder Kunststoff bestehen. Sie kann zum Entlacken der Außenhaut von Flugzeugen benutzt werden. Flugzeuge werden alle vier bis sechs Jahre entlackt und neu lackiert. Dieses Entlacken erfolgt in einer Halle, in der auch andere Wartungs- oder Reparaturarbeiten am Flugzeug durchgeführt werden. Die Vorrichtung kann ohne Behinderung oder Gefährdung von Personen, die mit anderen Arbeiten am Flugzeug betraut sind, umweltschonend eingesetzt werden, wobei sie jeweils nur örtlich an derjenigen Stelle wirksam ist, an der sie eingesetzt wird. Das Herumspritzen von Flüssigkeit sowie Lärmbelästigungen werden vermieden. Die Außenhaut von Flugzeugen besteht aus Aluminiumlegierungen und zu einem Teil aus Kohlefaser-Verbundwerkstoffen. Beide Materialarten können mit derselben Vorrichtung entlackt werden.

Der Einsatz der erfindungsgemäßen Vorrichtung ist jedoch nicht auf das Entlacken von Flugzeugoberflächen beschränkt. Es können auch beliebige andere Oberflächen von Lack oder entsprechenden Beschichtungen befreit werden. So ist es bei entsprechend kleinformatiger Ausbildung auch möglich, die Vorrichtung zum Entlacken von Fingernägeln einzusetzen.

Die Entlackung erfolgt durch impulsartige periodische Druckbeaufschlagung mit einem Flüssigkeitsstrahl. Dabei können lösungsmittelfreie Flüssigkeiten benutzt werden. Vorzugsweise erfolgt das Entlacken mit Wasser. Das Entfernen der nicht wasserlöslichen Farbpartikel aus dem Wasser kann durch Sedimentation oder andere Trennverfahren erfolgen, so daß kein verunreinigtes Wasser in die Natur gelangt. Die Farbstoffe können ggf. einer Wiederverwendung zugeführt werden.

Das zusammen mit dem Rotorkopf rotierende Flügelrad, das mit mehreren tausend Umdrehungen pro Minute umläuft, schleudert die Suspension aus dem Gehäuse heraus zum Auslaß. Voraussetzung für diese Funktion des Flügelrades ist, daß das Flügelrad bzw. der Rotorkopf nicht von einer Flüssigkeitsansammlung im Gehäuse abgebremst wird. Wenn die Entlackungsvorrichtung in unterschiedlichen Positionen betrieben werden muß, beispielsweise auf horizontalen Oberflächen, vertikalen oder schrägen Oberflächen und über Kopf, können Flüssigkeitsansammlungen in jeder dieser Lagen dadurch verhindert werden, daß das Flügelrad an dem der Öffnung zugewandten Ende des Rotorkopfes angeordnet ist. Das Flügelrad ist also in unmittelbarer Nähe der zu behandelnden Oberfläche wirksam, an der sich die Vorderkanten seiner Flügel entlangbewegen. Dadurch ist sichergestellt, daß die Flüssigkeit unmittelbar nach dem Auftreffen auf die Oberfläche von dem Flügelrad erfaßt und radial abgeschleudert wird, so daß sich keine Flüssigkeitsansammlungen bilden können, die die Rotation des Flügelrades und des Rotorkopfes behindern.

Im folgenden wird unter Bezugnahme auf die Zeichnungen ein Ausführungsbeispiel der Erfindung näher erläutert.

Es zeigen:
- Fig. 1: einen Axialschnitt durch eine Ausführungsform der Entlackungsvorrichtung und
- Fig. 2: eine Ansicht der Entlackungsvorrichtung von unten.

Die Entlackungsvorrichtung weist ein Gehäuse 10 auf, das nach Art einer Glocke ausgebildet ist und eine Öffnung 11 hat, deren Rand an die zu entlackende Oberfläche 12 angesetzt wird. Wenn das Gehäuse 10 an die Oberfläche 12 angesetzt ist, ist sein Innenraum 13 nach außen hin vollständig abgeschirmt, wobei jedoch eine Belüftungseinrichtung vorgesehen ist, die später noch erläutert wird.

An dem der Öffnung 11 abgewandten Ende des Gehäuses 10 ist ein Schaft 14 befestigt, der einen Flüssigkeitsanschluß 15 aufweist. Der Schaft 14 ist in einem Stutzen 16 des Gehäuses 10 fest montiert. In den Schaft 14 ist eine Achse 17 eingeschraubt, die sich vom Schaft 14 bis in die Nähe der Öffnung 11 erstreckt und auf der der Rotorkopf 18 drehbar gelagert ist. Der Rotorkopf 18 enthält zwei Düsen 19,20, deren Öffnungen 21 an einer kegelstumpfförmigen Fläche 22 senkrecht austreten. Die kegelstumpfförmige Fläche 22 ist zur Oberfläche 12 bzw. zur Ebene der Öffnung 11 unter solchem Winkel angeordnet, daß die aus den Düsenöffnungen 21 austretenden Strahlen unter einem von 90° verschiedenen Winkel auf die Oberfläche 12 auftreffen, beispielsweise unter einem Winkel von 60°. Dies bedeutet, daß die Achsen der Düsen 19 und 20 mit der Achse der Welle 17 einen Winkel von 30° bilden.

Der Rotorkopf 18 enthält eine längslaufende Bohrung 23, die die Welle 17 aufnimmt. Ein Kanal 24 im Innern der Welle 17 steht mit dem Flüssigkeitsanschluß 15 in Verbindung und von diesem Kanal führen Querbohrungen 25 zu einer Ringnut 26 im Rotorkopf 18. Von dieser Ringnut 26 führt jeweils eine Bohrung 27 zu der betreffenden Düse 19 bzw. 20.

Die Oberfläche der Welle 17 ist mit einer aus Keramik bestehenden Beschichtung 17a versehen, die einerseits ein Gleitlager für den Rotorkopf 18 bildet und andererseits eine Dichtung der Bohrung 23 bewirkt. Außerdem sind in der Bohrung 23 zu beiden Seiten der Ringnut 26 Dichtnuten 29 vorgesehen.

An der der Öffnung 11 zugewandten Stirnseite des Rotorkopfes 18 ist das Flügelrad 30 mit Schrauben 31 befestigt. Das Flügelrad 30 weist mehrere im wesentlichen radiale Flügel 32 auf, die an einer Manschette 33 befestigt sind. Die Manschette 33 ist entsprechend der Fläche 22 kegelstumpfförmig ausgebildet, so daß sie tellerförmige Gestalt hat und ihr Abstand von der Oberfläche 12 sich radial nach außen vergrößert. Die Vorderkanten 34 der Flügel verlaufen radial zur Achse des Rotorkopfes 18 und in einer Ebene, die parallel zur Ebene der Öffnung 11 gerichtet ist.

Am rückwärtigen Ende ist der Rotorkopf 18 an einem Flansch 35 der feststehenden Welle 17 abgestützt und am vorderen Ende an einer Scheibe 36, die mit einer Schraube 37 am stirnseitigen Ende der Welle 17 befestigt ist.

Die Düsen 19 und 20 sind am Rotorkopf 18 derart angeordnet, daß jeweils der Rückstoß des aus der Düsenöffnung 21 austretenden Flüssigkeitsstrahls den Rotorkopf 18 dreht. Dies wird dadurch erreicht, daß die Strahlen, die aus den beiden Düsenöffnungen 21 austreten, nicht in einer gemeinsamen Ebene liegen sondern in zwei Ebenen, die gegenüber einer durch die Achse des Rotorkopfes hindurchgehenden Ebenen nach der einen Seite und nach der entgegengesetzten Seite um einen geringfügigen Betrag versetzt sind. Durch diesen geringfügigen Versatz der beiden Düsen, der mit bloßem Auge kaum wahrnehmbar ist, wird erreicht, daß die aus den Düsenöffnungen 21 austretenden Flüssigkeitsstrahlen 39 dem Rotorkopf 18 eine Drehung erteilen.

Die Flügel 32 des Flügelrades 30 erstrecken sich in eine radiale Erweiterung des Gehäuses 10 hinein. Diese Erweiterung ist von einer zylindrischen Umfangswand 40 begrenzt. Die Umfangswand 40 ist von einem axial verschiebbaren Mantel 41 umgeben, der am vorderen Ende durch einen nach innen vorspringenden Ring 42 begrenzt ist. Der Ring 42, der die Öffnung 11 bildet, enthält hinter dieser Öffnung eine Umfangsnut 43 zum Sammeln von an der Oberfläche 12 ablaufender Flüssigkeit.

Das rückwärtige Ende des Mantels 41 ist über mehrere verteilt angeordnete gummielastische Laschen 44 mit dem rückwärtigen Ende der Umfangswand 40 verbunden. Die Laschen 44 sind bestrebt, den Mantel 41 in Richtung auf die Oberfläche 12 vorzuschieben. Beim Ansetzen der Vorrichtung an die Oberfläche 12 gelangt zunächst der Ring 42 gegen diese Oberfläche, während die Umfangswand 40 sich noch im Abstand davon befindet. Danach wird der übrige Teil des Gehäuses 10 in dem Mantel 41 vorgeschoben bis das vordere Ende der Umfangswand 40 gegen den Ring 42 stößt.

Am vorderen Ende des Mantels 41 befindet sich ein elastischer Dichtwulst 45, der sich gegen die Oberfläche 12 legt und somit den Spalt zwischen der Vorrichtung und der Oberfläche 12 abdichtet.

In der Umfangswand 40 und dem Mantel 41 sind an einer Stelle Öffnungen 46,47 vorgesehen, an denen ein tangential aus dem Gehäuse 10 herausführender Auslaß 48 angeordnet ist. Ferner befindet sich an dem Gehäuse 10 eine Belüftungseinrichtung, die bei dem vorliegenden Ausführungsbeispiel aus dem Spalt 49 zwischen der Umfangswand 40 und dem Mantel 41 besteht. Über diesen ringförmigen Spalt 49, der das Flügelrad 30 umgibt, steht das Gehäuseinnere mit der Umgebung in Verbindung. Der Durchlaßquerschnitt des Spalts 49 beträgt etwa zwei Drittel des Querschnitts des Auslasses 48. Durch den Spalt 49 hindurch wird Außenluft angesaugt, die sich im Innern der Vorrichtung mit der Flüssigkeit vermischt, wobei das entstehende Flüssigkeits-Luft-Gemisch durch den Auslaß 48 abgeführt wird. Die Belüftung des Gehäuseinnern ist erforderlich, damit durch das Flügelrad im Gehäuse kein zu großer Unterdruck erzeugt wird. Der im Gehäuse entstehende Unterdruck reicht aus, um das Gehäuse an der Oberfläche 12 festzusaugen, so daß keine oder nur eine geringe Anpreßkraft auf das Gehäuse ausgeübt werden muß.

Die beschriebene Vorrichtung arbeitet wie folgt: Das Gehäuse 10 wird mit der Öffnung 11 an die zu entlackende Fläche 12 angesetzt. An den Flüssigkeitsanschluß 15 wird Flüssigkeit mit hohem Druck von mehreren 100 bar, z.B. 400 bar, gelegt. Aus den Düsenöffnungen 21 treten Flüssigkeitsstrahlen mit hoher Geschwindigkeit aus. Gleichzeitig wird durch den Rückstoß der austretenden Flüssigkeit der Rotorkopf 18 in Drehung versetzt. Die Drehzahl beträgt bei zwei Düsen etwa 4500 bis 6000 U/min. Die aus dem Rotorkopf 18 austretenden Flüssigkeitsstrahlen treffen schräg auf die Oberfläche 12 auf, so daß sie von der reflektierten Flüssigkeit nicht behindert werden. Wird das Gehäuse 10 stationär festgehalten, dann wird jede von einem Flüssigkeitsstrahl getroffene Stelle der Oberfläche 12 mit einer Frequenz von 150 bis 200 Hz beaufschlagt. Dadurch löst sich der Lack von dieser Stelle ab.

Zusammen mit dem Rotorkopf 18 rotiert das daran befestigte Flügelrad 30. Die Flüssigkeitsstrahlen werden von diesem Flügelrad nicht behindert, weil sie jeweils zwischen zwei Flügeln 32 austreten. Die von der Oberfläche 12 reflektierte Flüssigkeit und die an dieser Oberfläche ablaufende und in die Nut 43 oder Rinne gelangende Flüssigkeit wird von dem mitrotierenden Flügelrad 30 nach Art einer Fliehkraftpumpe radial abgeschleudert und zum Auslaß 48 gedrückt. Hierbei wird die Abförderung der Flüssigkeit durch das Ansaugen von Außenluft durch den Spalt 49 hindurch unterstützt. Die angesaugte Außenluft bildet im Gehäuseinnern eine Strömung, die sämtliche Flüssigkeit zum Auslaß 48 hin mitreißt. Da die Flügel des Flügelrades in unmittelbarer Nähe der Oberfläche 12 rotieren, wird die Flüssigkeit sofort nach dem Zerfall der Flüssigkeitsdruckstrahlen abgefördert, so daß sich keine Flüssigkeitsansammlungen im Gehäuse bilden können, die die Rotation des Rotorkopfes behindern würden.

## Patentansprüche

1. Vorrichtung zum Entlacken von lackierten Oberflächen durch Hochdruckstrahlen, mit
einem Gehäuse (10), das eine gegen die Oberfläche (12) anlegbare Öffnung (11) aufweist,
einem in dem Gehäuse drehbar gelagerten Rotorkopf (18), der mindestens eine auf die Öffnung (11) gerichtete Düse (19,20) aufweist, welche an eine Flüssigkeits-Druckquelle anschließbar ist, wobei der Flüssigkeitsdruck den Rotorkopf (18) dreht, und
einem am Rotorkopf (18) befestigten Flügelrad (30), das eine Fliehkraftpumpe zum Abfördern der Flüssigkeit zu einem am Gehäuse (10) vorgesehenen Auslaß (48) bildet,
**dadurch gekennzeichnet**, daß
die Achsen der Düsen (19,20) zu der Öffnung (11) hin schräg nach außen gerichtet sind, und
das Flügelrad (30) an der der Öffnung (11) zugewandten Stirnseite des Rotorkopfes (18) vorgesehen ist und eine am Rotorkopf (18) befestigte tellerförmige Manschette (33) aufweist, von der die Flügel (32) zu der Öffnung (11) hin abstehen, wobei der Abstand der Manschette (33) von der Öffnung (11) sich radial nach außen vergrößert.

2. Vorrichtung nach Anspruch 1, dadurch gekennzeichnet, daß das Gehäuse (10) eine Belüftungseinrichtung aufweist, deren Durchlaßquerschnitt mindestens etwa halb so groß ist wie der Durchlaßquerschnitt des Auslasses (48).

3. Vorrichtung nach Anspruch 1 oder 2, dadurch gekennzeichnet, daß das Gehäuse (10) eine Umfangswand (40) und einen diese umgebenden axial verschiebbaren Mantel (41) aufweist, der die Öffnung (11) bildet, und daß der Mantel (41) relativ zu dem Gehäuse in Richtung auf die Oberfläche (12) vorgespannt ist und beim Andrücken gegen die Oberfläche (12) zurückweichen kann.

4. Vorrichtung nach Anspruch 3, dadurch gekennzeichnet, daß die Belüftungseinrichtung aus einem Spalt (49) zwischen Umfangswand (40) und Mantel (41) besteht.

5. Vorrichtung nach einem der Ansprüche 1 bis 4, dadurch gekennzeichnet, daß ein die Öffnung (11) umgebender Ring (42) vorgesehen ist, der innen eine Umfangsnut (43) zum Sammeln von an der Oberfläche (12) ablaufender Flüssigkeit aufweist.

6. Vorrichtung nach einem der Ansprüche 1 bis 5, dadurch gekennzeichnet, daß der Rotorkopf (18) eine kegelstumpfförmige Fläche (22) aufweist, an der das Flügelrad (30) anliegt, wobei die Breite der Flügel (32) sich nach außen hin erweitert.

7. Vorrichtung nach einem der Ansprüche 1 bis 6, dadurch gekennzeichnet, daß die Flügel (32) des Flügelrades (30) an der der Öffnung (11) zugewandten Seite Kanten (34) aufweisen, die parallel zur Ebene der Öffnung (11) verlaufen.

8. Vorrichtung nach einem der Ansprüche 1 bis 7, dadurch gekennzeichnet, daß mehrere Düsen (19,20) derart angeordnet sind, daß der Rotorkopf (18) mit einer solchen Drehzahl rotiert, daß die Frequenz der Druckbeaufschlagung derselben Stelle der Oberfläche 150 bis 200 Hz beträgt.

## Claims

1. A device for removing paint from painted surfaces through high-energy jets, comprising
- a housing (10) having an opening (11) to be positioned against the surface (12),
- a pivotally mounted rotor head (18) provided in said housing, comprising at least one nozzle (19, 20) facing toward the opening (11), said nozzle being connected to a liquid-pressure source, whereby the liquid pressure rotates the rotor head (18), and
- an impeller (30) provided on the rotor head (18), constituting a centrifugal pump for discharging the liquid towards an outlet (48) provided on the housing (10),
characterised in that
- the axes of the nozzles (19, 20) are directed obliquely outward towards the opening (11), and
- the impeller (30) is provided on the end face of the rotor head (18) that faces the opening (11) and that it has a plate-shaped sleeve (33) fixed to the rotor head (18) with blades (32) protruding therefrom towards the opening (11), the distance of the sleeve (33) from the opening (11) increasing radially outward.

2. The device according to claim 1, characterised in that the housing (10) comprises a ventilation means having a passage cross section at least about half as large as the passage cross section of the outlet (48).

3. The device of claim 1 or 2, characterised in that said housing (10) comprises a circumferential wall (40) and an axially displaceable casing (41) surrounding the same and constituting the opening (11), and that the casing (41) is biased in relation to the housing towards the surface (12) and may move back upon pressing the device against the surface (12).

4. The device according to claim 3, characterised in that the ventilation means consists of a gap (49) between the circumferential wall (40) and the casing (41).

5. The device according to one of claims 1 to 4, characterised in that a ring (42) surrounding the opening (11) is provided, the inside of said ring having a circumferential groove (43) for collecting liquid flowing from the surface (12).

6. The device according to one of claims 1 to 5, characterised in that the rotor head (18) has a truncated cone shape surface (22) on which said impeller (30) abuts, the width of the blades (32) increasing in an outward direction.

7. The device of one of claims 1 to 6, characterised in that the blades (32) of the impeller (30) have edges (34) on the side facing towards the opening (11), said edges extending parallel to the plane of the opening (11).

8. The device of one of claims 1 to 7, characterised in that a plurality of nozzles (19, 20) are provided in such a manner that the rotor head (18) rotates with such a number of revolutions that the frequency of the pressurized admission on the same location of the surface amounts to 150 to 200 Hz.

## Revendications

1. Dispositif pour le décapage de surfaces vernics par jets à haute pression, avec
un boîtier (10) qui présente une ouverture (11) pouvant être appliquée contre la surface (12),
une tête de rotor (18), montée de manière rotative dans le boîtier, qui présente au moins une tuyère (19, 20) orientée vers l'ouverture (11), qui peut être raccordée à une source de liquide sous pression, la pression de liquide faisant tourner la tête de rotor (18), et
une roue à palettes (30), fixée à la tête de rotor (18), qui constitue une pompe centrifuge pour l'évacuation du liquide vers une sortie (48) prévue dans le boîtier (10),
caractérisé par le fait que
les axes des tuyères (19, 20) sont orientés vers l'ouverture (11), obliquement vers l'extérieur, et
la roue à palettes (30) est prévue sur la face frontale de la tête de rotor (18) orientée vers l'ouverture (11) et présente un flasque (33) en forme d'assiette fixé sur la tête de rotor (18), à partir duquel les palettes (32) s'étendent vers l'ouverture (11), la distance entre le flasque (33) et l'ouverture (11) augmentant quand on se déplace radialement vers l'extérieur.

2. Dispositif selon la revendication 1, caractérisé par le fait que le boîtier (10) présente un système d'aération, dont la section de passage est égale a au moins la moitié de la secion de passage de la sortie (48).

3. Dispositif selon la revendication 1 ou 2, caractérisé par le fait que le boîtier (10) présente une paroi périphérique (40) et une enveloppe (41) déplaçable axialement, qui entoure cette dernière et qui définit l'ouverture (11), et que l'enveloppe (41) est par rapport au boîtier précontrainte en direction de la surface (12), et peut se reculer par pression contre la surface (12).

4. Dispositif selon la revendication 3, caractérisé par le fait que le système d'aération consite en un espace (49) entre la paroi périphérique (40) et l'enveloppe (41).

5. Dispositif selon l'une des revendications 1 à 4, caractérisé par le fait qu'il est prévu une collerette (42) entourant l'ouverture (11) qui présente, intérieurement, une rainure périphérique (43) destinée à recueillir le liquide s'écoulant le long de la surface (12).

6. Dispositif selon l'une des revendications 1 à 5, caractérisé par le fait que la tête de rotor (18) présente une face tronconique (22) sur laquelle s'appuie la roue à palettes (30), la largeur des palettes (32) augmentant vers l'extérieur.

7. Dispositif selon l'une des revendications 1 à 6, caractérisé par le fait que les palettes (32) de la roue à palettes (30) présentent, du côté orienté vers l'ouverture (11), des arêtes (34) qui s'étendent parallèlement au plan de l'ouverture (11).

8. Dispositif selon l'une des revendications 1 à 7, caractérisé par le fait que plusieurs tuyères (19, 20) sont disposées de manière que la tête de rotor (18) tourne à une vitesse telle que la fréquence de la soumission à la pression à un endroit donné de la surface est de 150 à 200 Hz.
